# EUROPÄISCHE PATENTSCHRIFT

(11) **EP 3 504 726 B1**
(45) Veröffentlichungstag und Bekanntmachung des Hinweises auf die Patenterteilung: **02.12.2020**
(21) Anmeldenummer: 17755157.9
(22) Anmeldetag: 17.08.2017
(51) Int. Cl.: H01H 33/40

(54) **SCHALTER UND VERFAHREN ZUM TRENNEN EINES SCHALTERS**
SWITCH AND METHOD FOR DISCONNECTING A SWITCH
INTERRUPTEUR ET PROCÉDÉ DE SÉPARATION DES CONTACTS D'UN INTERRUPTEUR

(30) Priorität: 26.08.2016 DE 102016115912
(43) Veröffentlichungstag der Anmeldung: 03.07.2019
(73) Patentinhaber: ABB Power Grids Switzerland AG, 5400 Baden (CH)
(72) Erfinder: PETERS, Hauke, 63457 Hanau (DE); SCHALBER, Horst, 61137 Schöneck (DE); MANN, Michael, 63743 Aschaffenburg (DE); UHL, Ralph, 60316 Frankfurt am Main (DE)
(74) Vertreter: Zimmermann & Partner Patentanwälte mbB
(86) Internationale Anmeldenummer: PCT/EP2017/070855
(87) Internationale Veröffentlichungsnummer: WO 2018/036904

(56) Entgegenhaltungen:
- EP-A1- 2 728 602
- DE-A1- 3 114 837
- FR-A1- 3 016 470

## Beschreibung

### Technisches Gebiet

Die Erfindung bezieht sich auf das Gebiet der Schalter, insbesondere der Trennschalter, kombinierter Trenn- und Erdungsschalter ,Leistungsschalter und/oder Erdungsschalter, weiter insbesondere der Trennschalter, kombinierten Trenn- und Erdungsschalter, Leistungsschalter und/oder Erdungsschalter für Hochspannungen. Die Erfindung bezieht sich insbesondere auf einen Schalter und ein Verfahren zum Trennen eines Schalters. Insbesondere bezieht sich die Erfindung auf einen Schalter, der über eine Schnappverbindung verfügt, und ein Verfahren zum Trennen eines Schalters, das ein Lösen einer Schnappverbindung umfasst.

### Stand der Technik

Elektrische Schalter, beispielsweise Trennschalter, werden verwendet, um Schaltkreise durch Trennen (oder Schließen) von elektrischen Bauteilen zu öffnen (oder zu schließen). So kann ein Trennschalter zum Trennen eines Schaltkreises verwendet werden. Allgemein wird ein Trennschalter zum Öffnen und/oder Schließen einer Verbindung verwendet, wenn kein Strom oder nur ein sehr kleiner Strom fließt, beispielsweise nachdem der Stromfluss abgestellt wurde oder bevor der Stromfluss angestellt wurde. Dies unterscheidet einen Trennschalter von einem Leistungsschalter, der verwendet wird, um den Stromfluss auch bei höheren Strömen aufzuschalten und/oder abzuschalten.
Während dem Öffnen und Schließen eines elektrischen Schalters kann ein Lichtbogen, also eine sich selbst erhaltende Gasentladung, die eine ausreichend hohe elektrische Potentialdifferenz aufweist, um durch Stoßionisation die benötigte hohe Stromdichte aufrechtzuerhalten, zwischen Kommutierungskontaktelementen oder zwischen Kommutierungskontaktelementen und einem Gehäuse des Schalters entstehen. Der Lichtbogen kann die Kommutierungskontaktelemente oder das Gehäuse beschädigen oder gar zerstören.
Aus der CH653474A5 ist ein Vertreter des Standes der Technik bekannt. Ferner ist in der FR3016470 ein Trennschalter zur Erkennung des Defekts einer Beschleunigungsfeder eines Lichtbogenkontakts beschrieben. Der Trennschalter, weist zwei elektrische Lichtbogenkontakte auf, die ausgelegt sind, um während eines Öffnungsvorgangs durch relatives Verschieben in Translation entlang einer Mittelachse von diesen Lichtbogenkontakten von einer Schließstellung in eine Öffnungsstellung gebracht zu werden, wobei einer der zwei elektrischen Lichtbogenkontakte ein beweglicher Lichtbogenkontakt ist, der fester Bestandteil von einer elektrisch leitenden, beweglichen Anordnung ist, die auch einen anderen Körper aufweist, der relativ zu dem beweglichen Lichtbogenkontakt in einer Bewegungsrichtung dieser elektrisch leitenden Anordnung gleitbeweglich befestigt ist.

### Kurze Darstellung der Erfindung

Daher werden ein Schalter und ein Verfahren zum Trennen eines Schalters bereitgestellt, die zumindest einige der Probleme des Standes der Technik lösen.

In Anbetracht des Vorstehenden wird ein Schalter nach Anspruch 1 und ein Verfahren nach Anspruch 14 bereitgestellt. Weitere Ausführungsbeispiele, Ausgestaltungen und Aspekte, der vorliegenden Erfindung ergeben sich aus den abhängigen Patentansprüchen, der Beschreibung und den beiliegenden Zeichnungen.

Gemäß einem Aspekt der Erfindung wird ein Schalter bereitgestellt. Der Schalter umfasst ein Gehäuse, eine erste Kontaktanordnung, die ein erstes Kontaktelement oder Kommutierungskontaktelement und einen ersten Kontakt aufweist, und eine zweite Kontaktanordnung, die ein zweites Kontaktelement oder Kommutierungskontaktelement und einen zweiten Kontakt aufweist. Der Schalter umfasst weiter eine Nominalkontaktanordnung zum Übertragen der elektrischen Leistung im Betrieb des Schalters bei dessen geschlossenem Zustand. Der erste Kontakt ist entlang einer Achse beweglich zwischen einer geschlossenen Kontakt-Stellung, in der der erste Kontakt den zweiten Kontakt kontaktiert, und einer geöffneten Kontakt-Stellung, in der der erste Kontakt von dem zweiten Kontakt getrennt ist. Das erste Kommutierungskontaktelement ist entlang einer Achse beweglich zwischen einer geschlossenen Kommutierungskontaktelement-Stellung, in der das erste Kommutierungskontaktelement das zweite Kommutierungskontaktelement kontaktiert, und einer geöffneten Kommutierungskontaktelement-Stellung, in der das erste Kommutierungskontaktelement von dem zweiten Kommutierungskontaktelement getrennt ist. Das erste Kommutierungskontaktelement und das zweite Kommutierungskontaktelement sind ausgelegt, um in der geschlossenen Kommutierungskontaktelement-Stellung eine Schnappverbindung miteinander auszubilden. Das erste Kommutierungskontaktelement ist über einen ersten Anschlag, einen zweiten Anschlag und ein elastisches Element an den ersten Kontakt gekoppelt, derart, dass a) wenn der erste Kontakt zu der geschlossenen Kontakt-Stellung hin bewegt wird, der erste Anschlag das erste Kommutierungskontaktelement zu der geschlossenen Kommutierungskontaktelement-Stellung hin mitnimmt, b) wenn der erste Kontakt bei bestehender Schnappverbindung von der geschlossenen Kontakt-Stellung in Richtung zur geöffneten Kontakt-Stellung hin bewegt wird, das elastische Element das erste Kommutierungskontaktelement in Richtung der geöffneten Kommutierungskontaktelement-Stellung hin vorspannt, c) wenn der erste Kontakt während der Bewegung in Richtung zur geöffneten Kontakt-Stellung hin eine definierte Anschlagsposition überschreitet, der zweite Anschlag das erste Kommutierungskontaktelement in Richtung zur geöffneten Kommutierungskontaktelement-Stellung hin mitnimmt, um die Schnappverbindung zu lösen.

Durch den erfindungsgemäßen Schalter können einige Vorteile gegenüber bekannten Schaltern erzielt werden. Zum Beispiel kann die Geschwindigkeit zum Öffnen der Kommutierungskontaktelemente erhöht werden. Dadurch kann die Gefahr des Auftretens eines Lichtbogens verringert werden. Ferner kann auch Die Gefahr des Auftretens eines Lichtbogens beim Schließen des Schalters verringert werden.

Gemäß einem weiteren Aspekt der Erfindung wird ein Verfahren zum Trennen eines Schalters bereitgestellt. Der Schalter umfasst ein Gehäuse, eine erste Kontaktanordnung, die ein erstes Kommutierungskontaktelement und einen ersten Kontakt aufweist, und eine zweite Kontaktanordnung, die ein zweites Kommutierungskontaktelement und einen zweiten Kontakt aufweist, wobei der erste Kontakt gegenüber dem ersten Kommutierungskontaktelement in Richtung der zweiten Kontaktanordnung übersteht und der zweite Kontakt gegenüber dem zweiten Kommutierungskontaktelement in Richtung der ersten Kontaktanordnung übersteht. Der Schalter umfasst weiter eine Nominalkontaktanordnung zum Übertragen der elektrischen Leistung im Betrieb des Schalters bei dessen geschlossenem Zustand. Das Trennen erfolgt von einer geschlossenen Kommutierungskontaktelement-Stellung, in der das erste Kommutierungskontaktelement das zweite Kommutierungskontaktelement kontaktiert, in eine geöffneten Kommutierungskontaktelement-Stellung, in der das erste Kommutierungskontaktelement von dem zweiten Kommutierungskontaktelement getrennt ist. Das Verfahren umfasst ein Bewegen, mit einer ersten Geschwindigkeit, des ersten Kontakts bei Bestehen einer Schnappverbindung zwischen dem ersten Kommutierungskontaktelement und dem zweiten Kommutierungskontaktelement entlang einer Achse von einer geschlossenen Kontakt-Stellung, in welcher der erste Kontakt den zweiten Kontakt kontaktiert, zu einer geöffneten Kontakt-Stellung, in welcher der erste Kontakt von dem zweiten Kontakt getrennt ist. Wenn der erste Kontakt bei bestehender Schnappverbindung von der geschlossenen Kontakt-Stellung in Richtung zur geöffneten Kontakt-Stellung hin bewegt wird, spannt das elastische Element das erste Kommutierungskontaktelement in Richtung der geöffneten Kommutierungskontaktelement-Stellung hin vor. Wenn der erste Kontakt während der Bewegung in Richtung zur geöffneten Kontakt-Stellung hin eine definierte Anschlagsposition überschreitet, wird die Schnappverbindung gelöst und das erste Kommutierungskontaktelement in Richtung zur geöffneten Kommutierungskontaktelement-Stellung hin mit einer zweiten Geschwindigkeit bewegt, wobei die zweite Geschwindigkeit größer als die erste Geschwindigkeit ist. Beim Schließen des Schalters ist ein Abstand zwischen dem ersten Kontakt und dem zweiten Kontakt gegenüber einem Abstand zwischen dem ersten Kommutierungskontaktelement und dem zweiten Kommutierungskontaktelement in Richtung der Achse masslich geringer.

In einer weiteren Ausführungsform des Verfahrens kontaktieren (berühren) sich beim Schließen des Schalters der erste Kontakt und der zweite Kontakt zeitlich vor dem ersten Kommutierungskontaktelement und dem zweiten Kommutierungskontaktelement. Damit wird gezielt ein Lichtbogen zwischen dem ersten Kontakt und dem zweiten Kontakt gebildet, wodurch das erste Kommutierungskontaktelement und das zweite Kommutierungskontaktelement im Betrieb des Schalters vor Beschädigung durch Abbrand und dergleichen geschützt werden. Beim Öffnen des Schalters wird die elektrische Verbindung zwischen dem ersten Kontakt und dem zweiten Kontakt zeitlich vor der elektrischen Verbindung zwischen dem ersten Kommutierungskontaktelement und dem zweiten Kommutierungskontaktelement unterbrechen. Diese Konstellation ist vorteilhaft, um sicher zu stellen, dass ein Lichtbogen zwischen dem ersten Kommutierungskontaktelement und dem zweiten Kommutierungskontaktelement gebildet wird, so dass der erste Kontakt und der zweite Kontakt im Betrieb des Schalters vor Beschädigung geschützt werden beziehungsweise sind.

### Kurze Beschreibung der Zeichnungen

Im Folgenden sind anhand der Figuren Ausführungsbeispiele des erfindungsgemäßen Schalters schematisch dargestellt und näher erläutert. In den Figuren sind gleiche oder gleichwirkende Elemente mit gleichen Bezugszeichen versehen. Es zeigen:
Figur 1 eine schematische Teilansicht eines Schalters in einem geöffneten Zustand gemäß Ausführungsbeispielen der Erfindung,
Figur 2 eine schematische Teilansicht eines Schalters kurz vor dem Schließen der Schnappverbindung gemäß Ausführungsbeispielen der Erfindung, und
Figur 3 eine schematische Teilansicht eines Schalters in einem Zustand kurz vor dem Trennen der Schnappverbindung gemäß Ausführungsbeispielen der Erfindung.

### Detaillierte Beschreibung

Figur 1 zeigt schematisch eine Teilansicht eines Schalters 100. Der Schalter 100 umfasst ein Gehäuse 105, eine erste Kontaktanordnung 110 und eine zweite Kontaktanordnung 120, sowie eine Nominalkontaktanordnung 117, 115, 124, auf welche später noch detaillierter eingegangen wird . Der Schalter 100 ist in einer geöffneten Schalter-Stellung dargestellt, in welcher die erste Kontaktanordnung 110 und die zweite Kontaktanordnung 120 getrennt voneinander sind. Insbesondere weist die erste Kontaktanordnung 110 ein erstes Kontaktelement 112 oder Kommutierungskontaktelement 112 und die zweite Kontaktanordnung 120 ein zweites Kontaktelement 122 oder Kommutierungskontaktelement 122 auf. In der geöffneten Schalter-Stellung sind auch das erste Kommutierungskontaktelement 112 und das zweite Kommutierungskontaktelement 122 in einer geöffneten Kommutierungskontaktelement-Stellung angeordnet, in der das erste Kommutierungskontaktelement 112 von dem zweiten Kommutierungskontaktelement 122 getrennt ist. Ferner weist die erste Kontaktanordnung 110 einen ersten Kontakt 114 und die zweite Kontaktanordnung 120 einen zweiten Kontakt 124 auf. In der geöffneten Schalter-Stellung sind auch der erste Kontakt 114 und der zweite Kontakt 124 in einer geöffneten Kontakt-Stellung angeordnet, in welcher der erste Kontakt 114 von dem zweiten Kontakt 124 getrennt ist. Übrigens sind der besseren Erkennbarkeit und dem besseren Verständnis halber nicht alle Elemente des Schalters 100 in den Figuren mit einer Schraffur versehen, obwohl sie im Schnitt gezeigt sind.

Das erste Kommutierungskontaktelement 112 ist entlang einer Achse A beweglich. Die Achse A kann sich von der ersten Kontaktanordnung 110 zur zweiten Kontaktanordnung 120 erstrecken. Insbesondere ist das erste Kommutierungskontaktelement 112 zwischen der geöffneten Kommutierungskontaktelement-Stellung und der geschlossenen Kommutierungskontaktelement-Stellung, in der das erste Kommutierungskontaktelement 112 das zweite Kommutierungskontaktelement 122 kontaktiert (siehe Figur 2), entlang der Achse A beweglich. Befindet sich das erste Kommutierungskontaktelement 112 und das zweite Kommutierungskontaktelement 114 in der geschlossenen Kommutierungskontaktelement-Stellung, kann ein Strom, insbesondere ein Kommutierungsstrom beim Öffnen des Schalters 100, über das erste Kommutierungskontaktelement 112 und das zweite Kommutierungskontaktelement 114, fließen. Es fließt jedoch vorzugsweise bei geschlossener Schalter-Stellung kein oder nur ein sehr geringer Strom über das erste Kommutierungskontaktelement 112 und das zweite Kommutierungskontaktelement 114. Das erste Kommutierungskontaktelement 112 und das zweite Kommutierungskontaktelement 114 können Abbrandkontakte oder Kommutierungskontakte sein, insbesondere fürs Öffnen des Schalters 100.

Ferner ist der erste Kontakt 114 entlang der Achse A beweglich. Insbesondere ist der erste Kontakt 114 zwischen der geöffneten Kontakt-Stellung und einer geschlossenen Kontakt-Stellung, in welcher der erste Kontakt 114 den zweiten Kontakt 124 kontaktiert, beweglich. Insbesondere ist der erste Kontakt 114 zwischen der geöffneten Kontakt-Stellung und einer geschlossenen Kontakt-Stellung, in welcher der erste Kontakt 114 den zweiten Kontakt 124 kontaktiert, entlang der Achse A beweglich. Befindet sich der erste Kontakt 114 und der zweite Kontakt 124 in der geschlossenen Kontakt-Stellung, kann ein Strom, insbesondere ein Kommutierungsstrom beim Schließen des Schalters 100, über den ersten Kontakt 114 und den zweiten Kontakt 124, fließen. Es fließt jedoch in geschlossener Schalter-Stellung vorzugsweise kein oder nur ein sehr geringer Strom über den ersten Kontakt 114 und den zweiten Kontakt 124. Es fließt also vorzugsweise im Normalbetrieb kein Nominalstrom über den ersten Kontakt 114 und den zweiten Kontakt 124. Der erste Kontakt 114 und der zweite Kontakt 124 können Abbrandkontakte oder Kommutierungskontakte sein, insbesondere fürs Schließen des Schalters 100.

Das erste Kommutierungskontaktelement 112 und das zweite Kommutierungskontaktelement 122 sind ausgelegt, um in der geschlossenen Kommutierungskontaktelement-Stellung eine Schnappverbindung miteinander auszubilden. In Zusammenhang der vorliegenden Offenbarung kann eine "Schnappverbindung" als ein Funktionselement zum lösbaren, einfachen formschlüssigen Fügen von Bauteilen, wie das erste Kommutierungskontaktelement 112 und das zweite Kommutierungskontaktelement 122, verstanden werden. Dabei kann sich zumindest ein Fügeteil, wie das erste Kommutierungskontaktelement 112 und/oder das zweite Kommutierungskontaktelement 122, elastisch verformen und sich anschließend lösbar verhaken. Es kann also ein Formschluss, insbesondere zwischen dem ersten Kommutierungskontaktelement 112 und dem zweiten Kommutierungskontaktelement 122, vorliegen. Insbesondere kann bei bestehender Schnappverbindung ein Strom über das erste Kommutierungskontaktelement 112 und das zweite Kommutierungskontaktelement 122 fließen.

Beim Schließen des Schalters 100 ist ein Abstand zwischen dem ersten Kontakt 114 und dem ihm in Richtung der Achse A gegenüberliegend angeordneten zweiten Kontakt 124 im Vergleich mit einem Abstand zwischen dem ersten Kommutierungskontaktelement (112) und dem zweiten Kommutierungskontaktelement (122) in Richtung der Achse (A) masslich geringer. Damit wir bewirkt, dass beim Schließen des Schalters 100 der Verschleiß an diesem Kontaktpaar 114, 124 erfolgt und nicht am anderen Kontaktpaar mit dem ersten Kommutierungskontaktelement 112 und dem zweiten Kommutierungskontaktelement 122.

In Ausführungsbeispielen (die generell in allen offenbarten Varianten der Erfindung realisiert sein können) kann die erste Kontaktgruppe 110 ein Kontaktteil 115 und/oder einen ersten Ableitkontakt 117 aufweisen. Das Kontaktteil 115 kann den ersten Ableitkontakt 117 kontaktieren. Die zweite Kontaktgruppe 120 kann einen zweiten Ableitkontakt 127 aufweisen. Insbesondere kann das Kontaktteil 115 entlang der Achse A beweglich sein zwischen einer geschlossenen Kontaktteil-Stellung, in der das Kontaktteil 115 den zweiten Ableitkontakt 127 kontaktiert, und einer geöffneten Kontaktteil-Stellung, in der das Kontaktteil 115 von dem zweiten Ableitkontakt 127 getrennt ist. Das Kontaktteil 115 kann so eine stabile elektrische Verbindung zwischen dem ersten Ableitkontakt 117 und dem zweiten Ableitkontakt 127 ausbilden. Insbesondere kann der Schalter sich bei geschlossener Schalter-Stellung in der geschlossenen Kontaktteil-Stellung befinden und/oder sich bei geöffneter Schalter-Stellung in der geöffneten Kontaktteil-Stellung befinden. Das Kontaktteil 115 kann gemeinsam mit dem ersten Kontakt 114 bewegt werden.

Der Schalter 100 kann also so ausgelegt sein, dass der nominale Stromfluss über das Kontaktteil 115 erfolgt. Das Kontaktteil 115 kann also ein Nominalkontakt sein. Beispielsweise kann der Schalter 100 für einen nominalen Stromfluss von gleich oder größer als 100 A, insbesondere gleich oder größer als 1000 A, typischerweise gleich oder größer als 1600 A, und/oder für einen nominalen Stromfluss von gleich oder kleiner als 4000 A und/oder eine Spannung von gleich oder größer als 52 kV, typischerweise gleich oder größer als 100 kV, ausgelegt sein. Mit einer Gestaltung eines Schalters gemäß der vorliegenden Offenbarung lassen sich dimensionsmäßig besonders kompakte Schaltanlagen realisieren. Da die Nachfrage nach besonders kompakten Schaltanlagen im Vergleich mit Hochspannungsschaltanlagen mit Nominalspannungen von etwa 170kV und höher besonders groß ist, ermöglicht die vorliegende Erfindung eine Befriedigung dieses anhaltenden Bedürfnisses.

Der erste Ableitkontakt 117 und/oder der zweite Ableitkontakt 127 können als ein oder mehrere Spiralkontakte 117, 127 ausgebildet sein. Die Ableitkontakte 117, 127 können dazu ausgelegt sein, den Nominalstrom zu dem Kontaktteil 115 zuzuleiten und/oder von ihm abzuleiten.

Die erste Kontaktgruppe 110 weist ferner ein elastisches Element 116 auf. Das elastische Element 116 kann beispielsweise eine Druckfeder 116 sein. Das elastische Element 116 kann mit dem ersten Kommutierungskontaktelement 112 verbunden sein. Beispielsweise kann die erste Kontaktgruppe 110 einen ersten Anschlag 118 und einen zweiten Anschlag 119 aufweisen. Das elastische Element 116 kann zwischen dem ersten Anschlag 118 und dem zweiten Anschlag 119 gelagert oder eingespannt sein. So kann bei einer Relativbewegung des ersten Anschlags 118 und des zweiten Anschlags 119 aufeinander zu das elastische Element 116 gespannt werden, und/oder es kann bei einer Relativbewegung des ersten Anschlags 118 und des zweiten Anschlags 119 voneinander weg das elastische Element 116 entspannt werden. Das elastische Element 116 kann also eine Kraft aufbauen, die den ersten Anschlag 118 und den zweiten Anschlag 119 voneinander weg bewegt.

Der erste Anschlag 118 kann mit dem ersten Kommutierungskontaktelement 112 so verbunden sein, dass sie gemeinsam bewegt werden können. Der zweite Anschlag 119 kann beispielsweise mit einem Gehäuse 111 der ersten Kontaktanordnung 110 verbunden sein. Insbesondere kann der zweite Anschlag 119 gemeinsam mit dem ersten Kontakt 114 bewegt werden. Gegen das Gehäuse 111 der ersten Kontaktanordnung 110 können auch das erste Kommutierungskontaktelement 112 und/oder der erste Anschlag 118 bewegt werden. Beispielsweise kann durch solch einen Aufbau das erste Kommutierungskontaktelement 112 über den ersten Anschlag 118, den zweiten Anschlag 119 und das elastische Element 116 derart an den ersten Kontakt 114 gekoppelt sein, dass a) wenn der erste Kontakt 114 zu der geschlossenen Kontakt-Stellung hin bewegt wird, der erste Anschlag 118 das erste Kommutierungskontaktelement 112 zu der geschlossenen Kommutierungskontaktelement-Stellung hin mitnimmt, b) wenn der erste Kontakt 114 bei bestehender Schnappverbindung von der geschlossenen Kontakt-Stellung in Richtung zur geöffneten Kontakt-Stellung hin bewegt wird, das elastische Element 116 das erste Kommutierungskontaktelement 112 in Richtung der geöffneten Kommutierungskontaktelement-Stellung hin vorspannt, und c) wenn der erste Kontakt 114 während der Bewegung in Richtung zur geöffneten Kontakt-Stellung hin eine definierte Anschlagsposition überschreitet, der zweite Anschlag 119 das erste Kommutierungskontaktelement 112 in Richtung zur geöffneten Kommutierungskontaktelement-Stellung hin mitnimmt, um die Schnappverbindung zu lösen.

Der Schalter 100 kann ein Trennschalter, ein kombinierter Trenn- und Erdungsschalter (auch Kombitrenner genannt), ein Leistungsschalter oder ein Erdungsschalter sein. Insbesondere kann der Schalter 100 ein Trennschalter, ein Leistungsschalter oder ein Erdungsschalter für Hochspannung sein. Eine Hochspannung kann eine Spannung gleich oder größer als 1 kV, insbesondere gleich oder größer als 52 kV sein. Ferner kann der Schalter 100 ein gasgefüllte Schalter 100 sein, der mit einem dielektrisch isolierende Medium oder Gas gefüllt ist.

Im Rahmen dieser Offenbarung kann das dielektrisch isolierende Medium oder Gas im Schalter 100 SF₆ Gas oder irgendein anderes dielektrisches Isolationsmedium oder Lichtbogenlöschmedium, sei es nun gasförmig und/oder flüssig, sein. Ein solches dielektrisches Isolationsmedium oder Isolationsgas kann z.B. eine organische Fluorverbindung umfassen, die gewählt ist aus der Gruppe bestehend aus: ein Fluoräther, ein Oxiran, ein Fluoramin, ein Fluorketon, ein Fluorolefin, ein Fluornitril, und Mischungen und/oder Zersetzungsprodukte dieser Substanzen. Hierbei beziehen sich die Begriffe "Fluoräther", "Oxiran", "Fluoramin", "Fluorketon", "Fluorolefin" und "Fluornitril" auf zumindest teilfluorierte Stoffe. Insbesondere umfasst der Begriff "Fluoräther" Fluorpolyäther (z.B. Galden) und Fluormonoäther wie auch Hydrofluoräther und Perfluoräther, der Begriff "Oxiran" umfasst Hydrofluoroxirane und Perfluoroxirane, der Begriff "Fluoramin" umfasst Hydrofluoramine und Perfluoramine, der Begriff "Fluorketon" umfasst Hydrofluorketone und Perfluorketone, der Begriff "Fluorolefin" umfasst Hydrofluorolefine und Perfluorolefine, und der Begriff "Fluornitril" umfasst Hydrofluornitrile und Perfluornitrile. Mit Vorteil ist oder sind der Fluoräther, das Oxiran, das Fluoramin, das Fluorketon und das Fluornitril vollständig fluoriert, d.h. perfluoriert.

In Ausführungsbeispielen ist das dielektrische Isolationsmedium ausgewählt aus der Gruppe bestehend aus: ein (oder mehrere) Hydrofluoäther, ein (oder mehrere) Perfluorketon(e), ein (oder mehrere) Hydrofluorolefin(e), ein (oder mehrere) Perfluornitrile, und Mischungen dieser Substanzen.

Insbesondere ist der Begriff "Fluorketon" im Zusammenhang mit der vorliegenden Erfindung breit auszulegen und soll sowohl Fluormonoketone als auch Fluordiketone oder allgemein Fluorpolyketone umfassen. Dabei kann ausdrücklich mehr als eine einzige Carbonylgruppe seitlich begenzt durch Kohlenstoffatome im Molekül vorhanden sein. Der Begriff soll auch gesättigte und ungesättigte Komponenten mit Doppel- und/oder Dreifachbindungen zwischen Kohlenstoffatomen mit umfassen. Die zumindest teilweise fluorierte Alkylkette der Fluorketone kann linear oder verzweigt sein und kann optional auch einen Ring bilden.

In Ausführungsbeispielen umfasst das dielektrische Isolationsmedium und Lichtbogenlöschmittel als mindestens eine Komponente ein Fluormonoketon, das optional auch Fremdatome in der Kohlenstoff-Hauptkette des Moleküls aufweisen kann, nämlich z.B. mindestens ein Fremdatom aus der Gruppe bestehend aus: Stickstoffatom, Sauerstoffatom, Schwefelatom, welches eine entsprechende Anzahl Kohlenstoffatom(e) ersetzt. Vorteilhafterweise hat das Fluormonoketon, insbesondere Perfluorketon, von 3 bis 15 oder von 4 bis 12 und insbesondere von 5 bis 9 Kohlenstoffatome. Bevorzugt weist das Fluormonoketon genau 5 und/oder genau 6 und/oder genau 7 und/oder genau 8 Kohlenstoffatome auf.

In Ausführungsbeispielen umfasst das dielektrische Isolationsmedium und Lichtbogenlöschmittel als mindestens eine Komponente einen Hydrofluoräther ausgewählt aus der Gruppe bestehend aus: Hydrofluormonoäther umfassend mindestens 3 Kohlenstoffatome; Hydro fluormonoäther umfassend genau 3 oder genau 4 Kohlenstoffatome; Hydrofluormonoäther aufweisend ein Verhältnis der Anzahl Fluoratome zur Gesamtanzahl von Fluor- und Wasserstoffatomen von mindestens 5:8, Hydrofluormonoäther aufweisend ein Verhältnis der Anzahl Fluoratome zur Anzahl Kohlenstoffatome im Bereich von 1.5:1 bis 2:1; Pentafluoräthylmethyläther; 2,2,2-Trifluoräthyl-Trifluormethyläther; und Mischungen dieser Substanzen.

In Ausführungsbeispielen umfasst das dielektrische Isolationsmedium als mindestens eine Komponente ein Fluorolefin ausgewählt aus der Gruppe bestehend aus: Hydrofluorolefine (HFO) mit mindestens 3 Kohlenstoffatomen, Hydrofluorolefine (HFO) mit genau 3 Kohlenstoffatomen, 1,1,1,2-Tetrafluorpropen (HFO-1234yf), 1,2,3,3-Tetrafluor-2-propen (HFO-1234yc), 1,1,3,3-Tetrafluor-2-propen (HFO-1234zc), 1,1,1,3-Tetrafluor-2-propen (HFO-1234ze), 1,1,2,3-Tetrafluoro-2-propen (HFO-1234ye), 1,1,1,2,3-Pentafluorpropen (HFO-1225ye), 1,1,2,3,3-Pentafluorpropen (HFO-1225yc), 1,1,1,3,3-Pentafluorpropen (HFO-1225zc), (Z)1,1,1,3-Tetrafluorpropen (HFO-1234zeZ), (Z)1,1,2,3-Tetrafluor-2-propen (HFO-1234yeZ), (E)1,1,1,3-Tetrafluorpropen (HFO-1234zeE), (E)1,1,2,3-Tetrafluor-2-propen (HFO-1234yeE), (Z)1,1,1,2,3-Pentafluorpropen (HFO-1225yeZ), (E)1,1,1,2,3-Pentafluorpropen (HFO-1225yeE), und Mischungen dieser Substanzen.

In Ausführungsbeispielen umfasst das dielektrische Isolationsmedium als mindestens eine Komponente oder Organofluorverbindung ein Fluornitril, insbesondere ein Perfluornitril. Insbesondere umfasst das Fluornitril oder Perfluornitril - mindestens oder genau - 2 oder 3 oder 4 Kohlenstoffatome. Bevorzugt ist das Fluornitril ein Perfluoralkylnitril, insbesondere ein Perfluoracetonitril, Perfluorpropionitril (C2F5CN) und/oder ein Perfluorbutyronitril (C3F7CN). Besonders bevorzugt ist das Fluornitril ein Perfluorisobutyronitril (mit der Formel (CF3)2CFCN) und/oder ein Perfluor-2-methoxypropannitril (mit der Formel CF3CF(OCF3)CN); von diesen ist das Perfluorisobutyronitril wegen seiner niedrigen Toxizität speziell vorteilhaft.

Das dielektrische Isolationsmedium kann auch zusätzlich ein Hintergrundgas oder Trägergas aufweisen, das verschieden von der Organofluorverbindung ist und das insbesondere kein Fluoräther, kein Oxiran, kein Fluoramin, kein Fluorketon, kein Fluorolefin und kein Fluornitril ist. In Ausführungsbeispielen kann das Trägergas ausgewählt sein aus der Gruppe bestehend aus: Luft, Luftkomponente, N₂, O₂, CO₂, ein Edelgas, H2; Stickstoffoxide und insbesondere NO₂, NO, N₂O; Fluorkohlenstoffe und insbesondere Perfluorkohlenstoffe, wie z.B. CF₄, CF₃I, SF₆; und Mischungen dieser Substanzen.

Das erste Kommutierungskontaktelement 112 und/oder das zweite Kommutierungskontaktelement 122 kann im Wesentlichen symmetrisch, insbesondere zylindersymmetrisch, um die Achse A sein. Insbesondere können das erste Kommutierungskontaktelement 112 und das zweite Kommutierungskontaktelement 122 so ausgebildet sein, dass sie eine formschlüssige Verbindung miteinander ausbilden können. Beispielsweise kann das erste Kommutierungskontaktelement 112 als Kontakttulpe ausgebildet sein und das zweite Kommutierungskontaktelement 122 kann als Kontaktstift ausgebildet sein, so dass das erste Kommutierungskontaktelement 112 das zweite Kommutierungskontaktelement 122 im geschlossenen Schalterzustand teilweise umschließt. Alternative kann das zweite Kommutierungskontaktelement 122 als Kontakttulpe ausgebildet sein und das erste Kommutierungskontaktelement 112 kann als Kontaktstift ausgebildet ist, so dass das zweite Kommutierungskontaktelement 122 das erste Kommutierungskontaktelement 112 im geschlossenen Schalterzustand teilweise umschließt. Dadurch kann eine stabile elektrische Verbindung zwischen dem ersten Kommutierungskontaktelement 112 und dem zweiten Kommutierungskontaktelement 122 ausgebildet werden.

Ferner kann das zweite Kommutierungskontaktelement 122 eine Verjüngung aufweisen, in die eine Verbreiterung des ersten Kommutierungskontaktelements 112 im geschlossenen Schalterzustand eingreifen kann, um die Schnappverbindung auszubilden. Alternativ kann das erste Kommutierungskontaktelement 112 eine Verjüngung aufweisen, in die eine Verbreiterung des zweiten Kommutierungskontaktelements 122 im geschlossenen Schalterzustand eingreifen kann, um die Schnappverbindung auszubilden. Hierbei kann, je nachdem welches Kommutierungskontaktelement 112, 122 als Kontakttulpe ausgebildet ist, dieses Kommutierungskontaktelement 112, 122 die Verbreiterung aufweisen, wohingegen das Kommutierungskontaktelement 112, 122, das als Kontaktstift ausgebildet ist, die Verjüngung aufweisen kann. In der geschlossenen Kommutierungskontaktelement-Stellung können sich die Verjüngung und die Verbreiterung miteinander in Eingriff befinden, wohingegen der Eingriff der Verbreiterung in die Verjüngung in der geöffneten Kommutierungskontaktelement-Stellung gelöst sein kann.

Der erste Kontakt 114 und/oder der zweite Kontakt 124 können, von der Achse A aus betrachtet, nur auf einer Seite der ersten Kontaktanordnung 110 bzw. der zweiten Kontaktanordnung 120 angeordnet sein. Alternativ können der erste Kontakt 114 und/oder der zweite Kontakt 124 in Umfangsrichtung um die Achse A herum ausgebildet sein. Beispielsweise können der erste Kontakt 114 und/oder der zweite Kontakt 124 eine Aussparung für ein Lineargetriebe (siehe unten) aufweisen. Der erste Kontakt 114 und/oder der zweite Kontakt 124 können dazu dienen, die Entstehung eines Lichtbogens oder dessen Auswirkungen auf die benachbarten Teile, wie die erste Kontaktgruppe 110, die zweite Kontaktgruppe 120 und/oder das Gehäuse 105, zu reduzieren bzw. zu verhindern. Insbesondere können sie den Ort, an dem ein Lichtbogen entsteht, dahingehend beeinflussen, dass der Lichtbogen, beispielsweise beim Schließen des Schalters 100, zwischen dem ersten Kontakt 114 und dem zweiten Kontakt 124 ausgebildet wird. Das erste Kommutierungskontaktelement 112, das zweite Kommutierungskontaktelement 122, der erste Kontakt 114 und/oder der zweite Kontakt 124 können ein lichtbogenfestes Material aufweisen.

Gemäß Ausführungsbeispielen kann der erste Kontakt 114 gegenüber dem ersten Kommutierungskontaktelement 112 in Richtung der zweiten Kontaktanordnung 120 überstehen und der zweite Kontakt 124 kann gegenüber dem zweiten Kommutierungskontaktelement 122 in Richtung der ersten Kontaktanordnung 110 überstehen, wenn der erste Kontakt 114 zu der geschlossenen Kontakt-Stellung hin bewegt wird. Mit anderen Worten formuliert, ist beim Schließen des Schalters 100 ein Abstand zwischen dem ersten Kontakt 114 und dem zweiten Kontakt 124 gegenüber einem Abstand zwischen dem ersten Kommutierungskontaktelement 112 und dem zweiten Kommutierungskontaktelement 122 in Richtung der Achse (A) geringer. Dadurch kann bei der Bewegung des ersten Kontakts 114 zur geschlossenen Kontakt-Stellung ein Abstand zwischen dem ersten Kontakt 114 und dem zweiten Kontakt 124 kleiner sein als ein Abstand zwischen dem ersten Kommutierungskontaktelement 112 und dem zweiten Kommutierungskontaktelement 122 sein. Dadurch wird ein Lichtbogen bevorzugter zwischen dem ersten Kontakt 114 und zweiten Kontakt 124 als zwischen dem ersten Kommutierungskontaktelement 112 und dem zweiten Kommutierungskontaktelement 122 ausgebildet.

Gemäß Ausführungsbeispielen kann der erste Anschlag 118 mit dem ersten Kommutierungskontaktelement 112 gemeinsam entgegen und/oder mit der Richtung der Kraft des elastischen Elements 116 bewegt werden. Insbesondere kann beim Bewegen des ersten Kommutierungskontaktelements 112 aus der geschlossenen Kommutierungskontaktelement-Stellung heraus, solange die Schnappverbindung ausgebildet ist, der erste Anschlag 118 gemeinsam mit dem ersten Kommutierungskontaktelement 112 entgegen der Richtung der Kraft des elastischen Elements 116 bewegt werden. Dadurch kann das elastische Element 116 gespannt werden. Nach Lösen der Schnappverbindung kann sich das elastische Element 116 entspannen und der erste Anschlag 118 kann gemeinsam mit dem ersten Kommutierungskontaktelement 112 in Richtung der Kraft des elastischen Elements 116 bewegt werden.

Beim Öffnen des Schalters 100 können also zwei Bewegungsabläufe überlagert ausgeführt werden. Der erste Bewegungsablauf entspricht der Bewegung des ersten Kontakts 114 von der geschlossenen Kontakt-Stellung zur geöffneten Kontakt-Stellung. Diese Bewegung erfolgt im Wesentlichen gleichmäßig entlang einer Kontakt-Wegstrecke, die einer Wegstrecke entspricht, die der zweite Kontakt 114 von der geschlossenen Kontakt-Stellung zur geöffneten Kontakt-Stellung, insbesondere zu einer Endposition der Kontakt-Stellung, zurücklegt. Die Bewegung des ersten Kontakts 114 entlang der Kontakt-Wegstrecke kann mit einer ersten Geschwindigkeit v1 erfolgen. Die erste Geschwindigkeit v1 kann im Wesentlichen über die gesamte Kontakt-Wegstrecke konstant sein. Die Kontakt-Wegstrecke kann auch der zweite Anschlag 119 mit der ersten Geschwindigkeit v1 zurücklegen.

Der zweite Bewegungsablauf entspricht der Bewegung des ersten Kommutierungskontaktelements 112 von der geschlossenen Kommutierungskontaktelement-Stellung in die geöffnete Kommutierungskontaktelement-Stellung. Während einem ersten Teil der Kontakt-Wegstrecke verbleibt die Schnappverbindung in geschlossenen Zustand und das erste Kommutierungskontaktelement 112 bewegt sich nicht von dem zweiten Kommutierungskontaktelement 122 weg. Über den ersten Teil der Kontakt-Wegstrecke erfolgt also eine Relativbewegung zwischen dem ersten Kommutierungskontaktelement 112 und dem zweiten Kontakt 114.

Über den ersten Teil der Kontakt-Wegstrecke erfolgt somit auch eine Relativbewegung zwischen dem ersten Anschlag 118, der angeordnet ist, um gemeinsam mit dem ersten Kommutierungskontaktelement 112 bewegt zu werden, und dem zweiten Anschlag 119, der angeordnet ist, um gemeinsam mit dem ersten Kontakt 114 bewegt zu werden. Der erste Anschlag 118 und der zweite Anschlag 119 bewegen sich also aufeinander zu. Da das elastische Element 116 zwischen dem ersten Anschlag 118 und dem zweiten Anschlag 119 gelagert ist, wird durch die Bewegung des ersten Anschlags 118 und des zweiten Anschlags 119 aufeinander zu das elastische Element 116 gespannt.

Bei Erreichen einer gewissen Wegstrecke, die einem Abstand zwischen dem ersten Anschlag 118 und dem zweiten Anschlag 119 in der geöffneten Kommutierungskontaktelement-Stellung entspricht, wird eine definierte Anschlagsposition erreicht, in welcher der erste Anschlag 118 und der zweiter Anschlag 119 aufeinander treffen, und der zweite Anschlag 119 nimmt den ersten Anschlag 118 in Richtung der geöffneten Kontakt-Stellung durch Formschluss mit. Dies hat wiederum zur Folge, dass nun auch das erste Kommutierungskontaktelement 112 mit der ersten Geschwindigkeit v1 zur geöffneten Kommutierungskontaktelement-Stellung bewegt wird. Die Schnappverbindung wird folglich gelöst. Mit Lösen der Schnappverbindung liegt an dem elastischen Element 116 jedoch keine Gegenkraft mehr an, die das elastische Element 116 spannen würde. Das elastische Element 116 entspannt sich also bei Überschreiten des ersten Teils der Kontakt-Wegstrecke bzw. bei Lösen der Schnappverbindung und zieht das erste Kommutierungskontaktelement 112 mit einer Ziehgeschwindigkeit Vz in Richtung der geöffneten Kommutierungskontaktelement-Stellung. Dabei legt das zweite Kommutierungskontaktelement 112 eine Wegstrecke zurück, die von dem ersten Anschlag 118 und dem zweiten Anschlag 119, insbesondere von einem Abstand zwischen dem ersten Anschlag 118 und dem zweiten Anschlag 119, vorgegeben wird.

Die Ziehgeschwindigkeit Vz, mit der das elastische Element 116 das erste Kommutierungskontaktelement 112 in Richtung der geöffneten Kommutierungskontaktelement-Stellung zieht, addiert sich zu der ersten Geschwindigkeit v1 hinzu, mit der das erste Kommutierungskontaktelement 112 über die formschlüssige Verbindung des ersten Anschlags 118 und des zweiten Anschlags 119 bewegt wird. Das erste Kommutierungskontaktelement 112 wird also mit einer zweiten Geschwindigkeit v2 von dem zweiten Kommutierungskontaktelement 122 getrennt, die größer als die erste Geschwindigkeit v1 ist. Die Ziehgeschwindigkeit Vz ist vorzugsweise größer als die erste Geschwindigkeit. Die zweite Geschwindigkeit v2 entspricht also der Summe aus der ersten Geschwindigkeit v1 und der Ziehgeschwindigkeit Vz, d.h. v2 = v1 + Vz. Dadurch kann die Geschwindigkeit, mit der das erste Kommutierungskontaktelement 112 von dem zweiten Kommutierungskontaktelement 122 weg bewegt wird, erhöht werden. Damit kann auch das Auftreten eines Lichtbogens und die durch diesen verursachten Beschädigungen gesenkt werden. Insbesondere kann das erste Kommutierungskontaktelement 112 weiter von der zweiten Kontaktgruppe 120 weggezogen werden als der erste Kontakt 114.

Zur Bewegung des ersten Kontakts 114 kann ein Antrieb (nicht gezeigt) vorgesehen sein. Der Antrieb kann den ersten Kontakt 114 antreiben, um den ersten Kontakt 114, insbesondere entlang der Achse A, von der ersten Kontakt-Stellung zur zweiten Kontakt-Stellung sowie von der zweiten Kontakt-Stellung zur ersten Kontakt-Stellung zu bewegen. Beispielsweise kann der Antrieb über ein Getriebe, insbesondere ein Lineargetriebe, formschlüssig mit dem ersten Kontakt 114 verbunden sein, um den ersten Kontakt 114 entlang der Achse A zu bewegen. Insbesondere kann der Antrieb die erste Geschwindigkeit v1 vorgeben.

Die Figur 2 zeigt schematisch eine Teilansicht des Schalters 100 in der Bewegung von der getrennten Kommutierungskontaktelement-Stellung zur geschlossenen Kommutierungskontaktelement-Stellung, insbesondere kurz bevor das erste Kommutierungskontaktelement 112 das zweite Kommutierungskontaktelement 122 kontaktiert. Wie aus der Figur 2 zu erkennen ist, kontaktiert der erste Kontakt 114 den zweiten Kontakt 124, bevor das erste Kommutierungskontaktelement 112 das zweite Kommutierungskontaktelement 122 kontaktiert. Dadurch kann ein Lichtbogen gezielt zwischen dem ersten Kontakt 114 und den zweiten Kontakt 124 ausgebildet werden, wodurch insbesondere eine Beschädigung des ersten Kommutierungskontaktelements 112 und des zweiten Kommutierungskontaktelements 122 verhindert werden kann.

Bei der Bewegung von der geöffneten Kommutierungskontaktelement-Stellung zur geschlossenen Kommutierungskontaktelement-Stellung können das erste Kommutierungskontaktelement 112, der erste Kontakt 114, der erste Anschlag 118 und der zweite Anschlag 119 gemeinsam in Richtung der zweiten Kontaktanordnung 120 bewegt werden. Insbesondere kann durch die Bewegung von der geöffneten Kommutierungskontaktelement-Stellung zur geschlossenen Kommutierungskontaktelement-Stellung das elastische Element 116 nicht gespannt werden.

Wird die Bewegung in Richtung der geschlossenen Kommutierungskontaktelement-Stellung über den in der Figur 2 gezeigten Zustand weiter hinaus geführt, so wird zunächst die geschlossene Kontakt-Stellung erreicht, in denen sich der erste Kontakt 114 und der zweite Kontakt 124 berühren, bevor die geschlossene Kommutierungskontaktelement-Stellung erreicht wird, in der sich das erste Kommutierungskontaktelement 112 und das zweite Kommutierungskontaktelement 122 berühren. Ist eines der Kommutierungskontaktelemente 112, 122 als Kontakttulpe ausgebildet und das andere Kommutierungskontaktelement 112, 122 als Kontaktstift ausgebildet, so kann sich die Kontakttulpe über den Kontaktstift stülpen und einen Kommutierungskontakt zwischen dem ersten Kommutierungskontaktelement 112 und dem zweiten Kommutierungskontaktelement 122 ausbilden.

Ferner wird die hierin beschriebene Schnappverbindung zwischen dem ersten Kommutierungskontaktelement 112 und dem zweiten Kommutierungskontaktelement 122 in der geschlossenen Kommutierungskontaktelement-Stellung ausgebildet. Die Schnappverbindung stellt nicht nur eine mechanisch stabile Verbindung zwischen dem ersten Kommutierungskontaktelement 112 und dem zweiten Kommutierungskontaktelement 122 bereit, sondern bietet in Kombination mit der Lagerung des ersten Kommutierungskontaktelements 112 in der ersten Kontaktanordnung 110 über das elastische Element 116 den Vorteil, dass die Geschwindigkeit beim Trennen der ersten Kontaktanordnung 112 von der zweite Kontaktanordnung 122 erhöht werden kann.

Die Figur 3 zeigt schematisch eine Teilansicht des Schalters 100 in der Bewegung von der geschlossenen Kommutierungskontaktelement-Stellung zur getrennten Kommutierungskontaktelement-Stellung, insbesondere in einem Zustand kurz bevor die Schnappverbindung gelöst wird. In diesem Zustand befindet sich das erste Kommutierungskontaktelement 112 und das zweite Kommutierungskontaktelement 122 noch in der geschlossenen Kommutierungskontaktelement-Stellung, das erste Kommutierungskontaktelement 112 wurde also noch nicht von dem zweiten Kommutierungskontaktelement 122 getrennt. In Fig. 3 sind die das erste Kommutierungskontaktelement 112 und das zweite Kommutierungskontaktelement 122 quasi durchsichtig dargestellt, weshalb beide Konturen im Kontaktbereich sichtbar sind. Wohingegen der erste Kontakt 114 bereits vom zweiten Kontakt 124 getrennt sein kann. Ferner kann auch das Kontaktteil 115 sich bereits in der geöffneten Kontaktteil-Stellung befinden, also bereits von dem zweiten Ableitkontakt 127 getrennt sein.

Wie die Figur 3 zeigt, kann das erste Kommutierungskontaktelement 112 in diesem Zustand gegenüber dem ersten Kontakt 114 in Richtung der zweiten Kontaktanordnung 120 überstehen. Der erste Kontakt 114 kann also schon einen Teil der Wegstrecke in Richtung der geöffneten Kontakt-Stellung zurückgelegt haben. In dem in der Figur 3 gezeigten Zustand ist die Anschlagsposition noch nicht erreicht, bei welcher die Schnappverbindung gelöst wird. Folglich ist der erste Anschlag 118 noch vom zweiten Anschlag 119 beabstandet und der Formschluss von dem ersten Anschlag 118 und dem zweiten Anschlag 119 noch nicht erfolgt. Der in der Figur 3 gezeigt Zustand stellt also einen Zustand dar, in dem der erste Bewegungsablauf wie hierin beschrieben abläuft und der zweite Bewegungsablauf sich in einem Zustand befindet, bei dem der erste Teil der Kontakt-Wegstrecke noch nicht überschritten ist und somit der erste Kontakt 114 und der zweite Anschlag gegenüber dem ersten Kommutierungskontaktelement 112 und dem erste Anschlag 118 bewegt wird. Das elastische Element 116 wird also (immer noch) gespannt.

Folgt man der Bewegung in Richtung der geöffneten Kommutierungskontaktelement-Stellung über den in der Figur 3 gezeigten Zustand hinaus, so wird ein Formschluss zwischen dem ersten Anschlag 118 und dem zweiten Anschlag 119 erreicht, wodurch die Schnappverbindung gelöst wird. Das erste Kommutierungskontaktelement 112 wird dann indirekt über den ersten Kontakt 114 bewegt. Daraufhin entspannt sich das elastische Element 116 und zieht das erste Kommutierungskontaktelement 112 von dem zweiten Kommutierungskontaktelement 122 mit der Ziehgeschwindigkeit Vz weg. Diese Bewegung wird von der Bewegung der ersten Kontaktanordnung 110 mit der ersten Geschwindigkeit v1 von der zweiten Kontaktanordnung 120 weg überlagert, sodass das erste Kommutierungskontaktelement 112 mit der zweiten Geschwindigkeit v2 = v1 + Vz von der zweiten Kontaktanordnung 120 weg bewegt wird.

Ausführungsbeispiele umfassen auch gasisolierte Schaltanlagen, die einen oder mehrere Schalter gemäß beschriebenen Ausführungsbeispielen umfassen. Die Erfindung wurde beispielhaft anhand eines Schalters, insbesondere anhand eines Schutzgas-Schalters, erläutert. Sie eignet sich jedoch auch für andere Schalter für Hoch- und Mittelspannungsanwendungen, insbesondere von Unterstationen, z.B. für Vakuum-Trennschalter, Selbstblas-Leistungstrennschalter, usw. Auch eignet sich die Erfindung für Alternativgas-Schalter, also für Schalter, die insbesondere mit einem hierein beschriebenen Alternativgas zu SF₆ Gas gefüllt sind. Auch eignet sich die Erfindung für Schalter, die mit Öl oder Luft oder einem anderen Isoliermedium gefüllt sind.

Die vorliegende Erfindung stellt also ein Verfahren zum Trennen eines Schalters 100 bereit. Der Schalter 100 umfasst ein Gehäuse 105, eine erste Kontaktanordnung 110, die ein erstes Kommutierungskontaktelement 112 und einen ersten Kontakt 114 aufweist, und eine zweite Kontaktanordnung 120, die ein zweites Kommutierungskontaktelement 122 und einen zweiten Kontakt 124 aufweist, wobei der erste Kontakt 114 gegenüber dem ersten Kommutierungskontaktelement 112 in Richtung der zweiten Kontaktanordnung 120 übersteht und der zweite Kontakt 124 gegenüber dem zweiten Kommutierungskontaktelement 122 in Richtung der ersten Kontaktanordnung 110 übersteht. Das Trennen des Schalters 100 erfolgt von einer geschlossenen Kommutierungskontaktelement-Stellung, in der das erste Kommutierungskontaktelement 112 das zweite Kommutierungskontaktelement 122 kontaktiert, in eine geöffneten Kommutierungskontaktelement-Stellung, in der das erste Kommutierungskontaktelement 112 von dem zweiten Kommutierungskontaktelement 122 getrennt ist. Das Verfahren umfasst ein Bewegen, mit einer ersten Geschwindigkeit v1, des ersten Kontakts 114 bei Bestehen einer Schnappverbindung zwischen dem ersten Kommutierungskontaktelement 112 und dem zweiten Kommutierungskontaktelement 122 entlang einer Achse A von einer geschlossenen Kontakt-Stellung, in welcher der erste Kontakt 114 den zweiten Kontakt 124 kontaktiert, zu einer geöffneten Kontakt-Stellung, in welcher der erste Kontakt 114 von dem zweiten Kontakt 124 getrennt ist. Wenn der erste Kontakt 114 bei bestehender Schnappverbindung von der geschlossenen Kontakt-Stellung in Richtung zur geöffneten Kontakt-Stellung hin bewegt wird, spannt das elastische Element 116 das erste Kommutierungskontaktelement 112 in Richtung der geöffneten Kommutierungskontaktelement-Stellung hin vor. Wenn der erste Kontakt 114 während der Bewegung in Richtung zur geöffneten Kontakt-Stellung hin eine definierte Anschlagsposition überschreitet, wird die Schnappverbindung gelöst und das erste Kommutierungskontaktelement 112 in Richtung zur geöffneten Kommutierungskontaktelement-Stellung hin mit einer zweiten Geschwindigkeit v2 bewegt, wobei die zweite Geschwindigkeit v2 größer als die erste Geschwindigkeit v1 ist.

Ein Zyklus aus einer Schließbewegung und einer Öffnungsbewegung kann insbesondere aus drei Kontaktierungsstufen bestehen. Beim Schließen des Schalters 100 kann zunächst der erste Kontakt 114 den zweiten Kontakt 124 kontaktieren, wodurch ein Kommutierungsstrom zwischen dem ersten Kontakt 114 und dem zweiten Kontakt 124 fließen kann. Danach kann das Kontaktteil 115 den zweiten Ableitkontakt 127 kontaktieren, wodurch der Schalter 100 geschlossen werden kann. Durch das Kontaktteil 115 kann bei Kontakt mit dem zweiten Ableitkontakt 127 der Nominalstrom fließen. Beim Öffnen des Schalters kann zunächst der Kontaktteil 115 von dem Ableitkontakt 127 getrennt werden. Dann kann der erste Kontakt 114 von dem zweiten Kontakt 124 getrennt werden. Anschließend kann das erste Kontaktelement 112 von dem zweiten Kontaktelement 122 über die Schnappverbindung getrennt werden, wodurch ein Kommutierungsstrom zwischen dem ersten Kontaktelement 112 und dem zweiten Kontaktelement 122 fließen kann. Somit kann beim Öffnen und beim Schließen ein Auftreten von Lichtbögen verringert werden und damit eine Beschädigung des Schalters gesenkt werden.

## Patentansprüche

1. Schalter (100), umfassend:
- ein Gehäuse (105);
- eine Nominalkontaktanordnung (117, 115, 124); und
- eine erste Kontaktanordnung (110), die ein erstes Kommutierungskontaktelement (112) und einen ersten Kontakt (114) aufweist; und
- eine zweite Kontaktanordnung (120), die ein zweites Kommutierungskontaktelement (122) und einen zweiten Kontakt (124) aufweist,
wobei der erste Kontakt (114) entlang einer Achse (A) beweglich ist zwischen einer geschlossenen Kontakt-Stellung, in der der erste Kontakt (114) den zweiten Kontakt (124) kontaktiert, und einer geöffneten Kontakt-Stellung, in der der erste Kontakt (114) von dem zweiten Kontakt (124) getrennt ist, und
wobei das erste Kommutierungskontaktelement (112) entlang einer Achse (A) beweglich ist zwischen einer geschlossenen Kommutierungskontaktelement-Stellung, in der das erste Kommutierungskontaktelement (112) das zweite Kommutierungskontaktelement (122) kontaktiert, und einer geöffneten Kommutierungskontaktelement-Stellung, in der das erste Kommutierungskontaktelement (112) von dem zweiten Kommutierungskontaktelement (122) getrennt ist,
wobei das erste Kommutierungskontaktelement (112) und das zweite Kommutierungskontaktelement (122) ausgelegt sind, um in der geschlossenen Kommutierungskontaktelement-Stellung eine Schnappverbindung miteinander auszubilden, und
wobei beim Schließen des Schalters (100) ein Abstand zwischen dem ersten Kontakt (114) und dem zweiten Kontakt (124) gegenüber einem Abstand zwischen dem ersten Kommutierungskontaktelement (112) und dem zweiten Kommutierungskontaktelement (122) in Richtung der Achse (A) geringer ist, und
wobei das erste Kommutierungskontaktelement (112) über einen ersten Anschlag (118), einen zweiten Anschlag (119) und ein elastisches Element (116) an den ersten Kontakt (114) gekoppelt ist, derart, dass
a) wenn der erste Kontakt (114) zu der geschlossenen Kontakt-Stellung hin bewegt wird, der erste Anschlag (118) das erste Kommutierungskontaktelement (112) zu der geschlossenen Kommutierungskontaktelement-Stellung hin mitnimmt,
b) wenn der erste Kontakt (114) bei bestehender Schnappverbindung von der geschlossenen Kontakt-Stellung in Richtung zur geöffneten Kontakt-Stellung hin bewegt wird, das elastische Element (116) das erste Kommutierungskontaktelement (112) in Richtung der geöffneten Kommutierungskontaktelement-Stellung hin vorspannt,
c) wenn der erste Kontakt (114) während der Bewegung in Richtung zur geöffneten Kontakt-Stellung hin eine definierte Anschlagsposition überschreitet, der zweite Anschlag (119) das erste Kommutierungskontaktelement (112) in Richtung zur geöffneten Kommutierungskontaktelement-Stellung hin mitnimmt, um die Schnappverbindung zu lösen.

2. Schalter (100) nach Anspruch 1, wobei das elastische Element (116) eine Druckfeder (116) ist.

3. Schalter (100) nach Anspruch 1, wobei der erste Kontakt (114) gemeinsam mit einem Kontaktteil (115) der Nominalkontaktanordnung (117, 115, 124) bewegbar ist.

4. Schalter (100) nach einem der vorherigen Ansprüche, wobei der erste Kontakt (114) gegenüber dem ersten Kommutierungskontaktelement (112) in Richtung der zweiten Kontaktanordnung (120) übersteht und der zweite Kontakt (124) gegenüber dem zweiten Kommutierungskontaktelement (122) in Richtung der ersten Kontaktanordnung (110) übersteht, wenn der erste Kontakt (114) zu der geschlossenen Kontakt-Stellung hin bewegt wird.

5. Schalter (100) nach einem der vorherigen Ansprüche, wobei der erste Anschlag (118) mit dem ersten Kommutierungskontaktelement (112) gemeinsam entgegen und/oder mit der Richtung der Kraft des elastischen Elements (116) bewegt werden kann.

6. Schalter (100) nach einem der vorherigen Ansprüche, wobei der zweite Anschlag (119) gegenüber dem ersten Kommutierungskontaktelement (112) bewegt werden kann und der zusammen mit dem ersten Anschlag (118) eine Wegstrecke vorgibt, entlang derer das erste Kommutierungskontaktelement (112) bewegt werden kann.

7. Schalter (100) nach einem der vorherigen Ansprüche, wobei das erste Kommutierungskontaktelement (112) als Kontakttulpe ausgebildet ist und das zweite Kommutierungskontaktelement (122) als Kontaktstift ausgebildet ist, so dass das erste Kommutierungskontaktelement (112) das zweite Kommutierungskontaktelement (122) im geschlossenen Schalterzustand teilweise umschließt.

8. Schalter (100) nach einem der vorherigen Ansprüche, wobei das zweite Kommutierungskontaktelement (122) eine Verjüngung aufweist, in die eine Verbreiterung des ersten Kommutierungskontaktelements (112) im geschlossenen Schalterzustand eingreift, um die Schnappverbindung herzustellen.

9. Schalter (100) nach einem der vorherigen Ansprüche, weiter umfassend einen Antrieb zum Antreiben des ersten Kontakts (114).

10. Schalter (100) nach einem der vorherigen Ansprüche, wobei der Schalter (100) ein Trennschalter, ein kombinierter Trenn- und Erdungsschalter, ein Leistungsschalter oder ein Erdungsschalter ist.

11. Schalter (100) nach einem der vorherigen Ansprüche, wobei die Schnappverbindung zwischen dem ersten Kommutierungskontaktelement (112) und dem zweiten Kommutierungskontaktelement (122) durch eine formschlüssige Verbindung zwischen dem ersten Kommutierungskontaktelement (112) und dem zweiten Kommutierungskontaktelement (122) realisiert ist.

12. Schalter (100) nach einem der vorherigen Ansprüche, wobei der erste Kontakt (114) und/oder der zweite Kontakt (124) in Umfangsrichtung um die Achse (A) herum führend ausgebildet sind.

13. Schalter (100) nach einem der vorherigen Ansprüche, wobei der Schalter (100) derart ausgelegt ist, dass er für eine Nominalspannung von gleich oder grösser 52kV ausgelegt ist, insbesondere einer Nominalspannung von gleich oder grösser 100kV.

14. Verfahren zum Trennen eines Schalters (100), der umfasst ein Gehäuse (105), eine Nominalkontaktanordnung (117, 115, 124), eine erste Kontaktanordnung (110), die ein erstes Kommutierungskontaktelement (112) und einen ersten Kontakt (114) aufweist, und eine zweite Kontaktanordnung (120), die ein zweites Kommutierungskontaktelement (122) und einen zweiten Kontakt (124) aufweist, wobei beim Schließen des Schalters (100) ein Abstand zwischen dem ersten Kontakt (114) und dem zweiten Kontakt (124) gegenüber einem Abstand zwischen dem ersten Kommutierungskontaktelement (112) und dem zweiten Kommutierungskontaktelement (122) in Richtung der Achse (A) geringer ist, wobei das erste Kommutierungskontaktelement (112) von einer geschlossenen Kommutierungskontaktelement-Stellung, in der das erste Kommutierungskontaktelement (112) das zweite Kommutierungskontaktelement (122) kontaktiert, in eine geöffnete Kommutierungskontaktelement-Stellung, in der das erste Kommutierungskontaktelement (112) von dem zweiten Kommutierungskontaktelement (122) getrennt ist, bewegbar ist, wobei das Verfahren umfasst:
- Bewegen des ersten Kontakts (114) mit einer ersten Geschwindigkeit (v1) bei Bestehen einer Schnappverbindung zwischen dem ersten Kommutierungskontaktelement (112) und dem zweiten Kommutierungskontaktelement (122) entlang einer Achse (A) von einer geschlossenen Kontakt-Stellung, in der der erste Kontakt (114) den zweiten Kontakt (124) kontaktiert, zu einer geöffneten Kontakt-Stellung, in der der erste Kontakt (114) von dem zweiten Kontakt (124) getrennt ist,
wobei, wenn der erste Kontakt (114) bei bestehender Schnappverbindung von der geschlossenen Kontakt-Stellung in Richtung zur geöffneten Kontakt-Stellung hin bewegt wird, das elastische Element (116) das erste Kommutierungskontaktelement (112) in Richtung der geöffneten Kommutierungskontaktelement-Stellung hin vorspannt, und wobei, wenn der erste Kontakt (114) während der Bewegung in Richtung zur geöffneten Kontakt-Stellung hin eine definierte Anschlagsposition überschreitet, die Schnappverbindung gelöst wird und das erste Kommutierungskontaktelement (112) in Richtung zur geöffneten Kommutierungskontaktelement-Stellung hin mit einer zweiten Geschwindigkeit (v2) bewegt wird, wobei die zweite Geschwindigkeit (v2) größer als die erste Geschwindigkeit (v1) ist.

15. Verfahren gemäß Anspruch 14, wobei sich beim Schließen des Schalters (100) der erste Kontakt (114) und der zweite Kontakt (124) zeitlich vor dem ersten Kommutierungskontaktelement (112) und dem zweiten Kommutierungskontaktelement (122) kontaktieren, damit ein Lichtbogen zwischen dem ersten Kontakt (114) und dem zweiten Kontakt (124) gebildet werden, wodurch das erste Kommutierungskontaktelement (112) und das zweite Kommutierungskontaktelement (122) im Betrieb des Schalters (100) vor Beschädigung geschützt werden; und
wobei beim Öffnen des Schalters (100) die elektrische Verbindung zwischen dem ersten Kontakt (114) und dem zweiten Kontakt (124) zeitlich vor der elektrischen Verbindung zwischen dem ersten Kommutierungskontaktelement (112) und dem zweiten Kommutierungskontaktelement (122) unterbrochen wird, damit ein Lichtbogen zwischen dem ersten Kommutierungskontaktelement (112) und dem zweiten Kommutierungskontaktelement (122) gebildet wird, wodurch der erste Kontakt (114) und der zweite Kontakt (124) im Betrieb des Schalters (100) vor Beschädigung geschützt werden.

## Claims

1. Switch (100), comprising:
- a housing (105);
- a nominal contact arrangement (117, 115, 124); and
- a first contact arrangement (110), having a first commutation contact element (112) and a first contact (114); and
- a second contact arrangement (120), having a second commutation contact element (122) and a second contact (124),
wherein the first contact (114) is moveable along an axis (A) between a closed contact position, in which the first contact (114) engages with the second contact (124), and an open contact position, in which the first contact (114) is separated from the second contact (124), and
wherein the first commutation contact element (112) is moveable along an axis (A) between a closed commutation contact element position, in which the first commutation contact element (112) engages with the second commutation contact element (122), and an open commutation contact element position, in which the first commutation contact element (112) is separated from the second commutation contact element (122),
wherein the first commutation contact element (112) and the second commutation contact element (122) are designed, in the closed commutation contact element position, to mutually constitute a snap-action connection, and
wherein, when the switch (100) is closed, a distance between the first contact (114) and the second contact (124), in relation to a distance between the first commutation contact element (112) and the second commutation contact element (122) in the direction of the axis (A), is smaller, and
wherein the first commutation contact element (112) is coupled to the first contact (114) via a first limit stop (118), a second limit stop (119) and an elastic element (116) such that
a) when the first contact (114) is moved to the closed contact position, the first limit stop (118) entrains the first commutation contact element (112) to the closed commutation contact element position,
b) when the first contact (114), with the snap-action connection in place, is moved from the closed contact position in the direction of the open contact position, the elastic element (116) applies tension to the first commutation contact element (112) in the direction of the open commutation contact element position,
c) when the first contact (114), during the movement thereof in the direction of the open contact position, overshoots a defined limit stop position, the second limit stop (119) entrains the first commutation contact element (112) in the direction of the open commutation contact element position, in order to release the snap-action connection.

2. Switch (100) according to Claim 1, wherein the elastic element (116) is a compression spring (116).

3. Switch (100) according to Claim 1, wherein the first contact (114) is moveable in combination with a contact part (115) of the nominal contact arrangement (117, 115, 124).

4. Switch (100) according to one of the preceding claims, wherein the first contact (114) projects beyond the first commutation contact element (112) in the direction of the second contact arrangement (120), and the second contact (124) projects beyond the second commutation contact element (122) in the direction of the first contact arrangement (110), when the first contact (114) moves to the closed contact position.

5. Switch (100) according to one of the preceding claims, wherein the first limit stop (118), in combination with the first commutation contact element (112), can be moved against and/or in the direction of the force of the elastic element (116).

6. Switch (100) according to one of the preceding claims, wherein the second limit stop (119) can be moved in relation to the first commutation contact element (112) and, in combination with the first limit stop (118), dictates a path along which the first commutation contact element (112) can be moved.

7. Switch (100) according to one of the preceding claims, wherein the first commutation contact element (112) is configured as a tulip contact and the second commutation contact element (122) is configured as a contact pin, such that the first commutation contact element (112) partially encloses the second commutation contact element (122) in the closed switch state.

8. Switch (100) according to one of the preceding claims, wherein the second commutation contact element (122) incorporates a taper in which, in the closed switch state, a widened section of the first commutation contact element (112) engages, in order to constitute the snap-action connection.

9. Switch (100) according to one of the preceding claims, further comprising a drive mechanism for driving the first contact (114).

10. Switch (100) according to one of the preceding claims, wherein the switch (100) is an isolating switch, a combined isolating and grounding switch, a power switch or a grounding switch.

11. Switch (100) according to one of the preceding claims, wherein the snap-action connection between the first commutation contact element (112) and the second commutation contact element (122) is constituted by a form-fitted connection between the first commutation contact element (112) and the second commutation contact element (122).

12. Switch (100) according to one of the preceding claims, wherein the first contact (114) and/or the second contact (124) are configured in the circumferential direction about the axis (A).

13. Switch (100) according to one of the preceding claims, wherein the switch (100) is designed for a nominal voltage equal to or greater than 52 kV, specifically for a nominal voltage equal to or greater than 100 kV.

14. Method for disconnecting a switch (100), comprising a housing (105), a nominal contact arrangement (117, 115, 124), a first contact arrangement (110), having a first commutation contact element (112) and a first contact (114), and a second contact arrangement (120), having a second commutation contact element (122) and a second contact (124) wherein, upon the closing of the switch (100), a distance between the first contact (114) and the second contact (124), in relation to a distance between the first commutation contact element (112) and the second commutation contact element (122), in the direction of the axis (A), is smaller, wherein the first commutation contact element (112) is moveable from a closed commutation contact element position, in which the first commutation contact element (112) engages with the second commutation contact element (122), to an open commutation contact element position, in which the first commutation contact element (112) is separated from the second commutation contact element (122), wherein the method comprises:
- a movement, at a first speed (v1), of the first contact (114), in the presence of a snap-action connection between the first commutation contact element (112) and the second commutation contact element (122), along an axis (A) from a closed contact position, in which the first contact (114) engages with the second contact (124), to an open contact position, in which the first contact (114) is separated from the second contact (124),
wherein, if the first contact (114), with the snap-action connection in place, is moved from the closed contact position in the direction of the open contact position, the elastic element (116) tensions the first commutation contact element (112) in the direction of the open commutation contact element position, and,
wherein if the first contact (114), during the movement in the direction of the open contact position, overshoots a defined limit stop position, the snap-action connection is released, and the first commutation contact element (112) moves in the direction of the open commutation contact element position at a second speed (v2), wherein the second speed (v2) is greater than the first speed (v1).

15. Method according to Claim 14, wherein, upon the closing of the switch (100), the first contact (114) and the second contact (124) engage temporally in advance of the first commutation contact element (112) and the second commutation contact element (122), such that an arc is constituted between the first contact (114) and the second contact (124), as a result of which the first commutation contact element (112) and the second commutation contact element (122), during the operation of the switch (100) are protected against damage; and
wherein, upon the opening of the switch (100), the electrical connection between the first contact (114) and the second contact (124) is interrupted temporally in advance of the electrical connection between the first commutation contact element (112) and the second commutation contact element (122),
such that an arc is constituted between the first commutation contact element (112) and the second commutation contact element (122), as a result of which the first contact (114) and the second contact (124), during the operation of the switch (100), are protected against damage.

## Revendications

1. Interrupteur (100), comprenant :
- un boîtier (105) ;
- un ensemble contact nominal (117, 115, 124) ; et
- un premier ensemble contact (110) qui présente un premier élément de contact de commutation (112) et un premier contact (114) ; et
- un deuxième ensemble contact (120) qui présente un deuxième élément de contact de commutation (122) et un deuxième contact (124),
dans lequel le premier contact (114) est mobile le long d'un axe (A) entre une position de contact fermé dans laquelle le premier contact (114) est en contact avec le deuxième contact (124), et une position de contact ouvert dans laquelle le premier contact (114) est séparé du deuxième contact (124), et
dans lequel le premier élément de contact de commutation (112) est mobile le long d'un axe (A) entre une position d'élément de contact de commutation fermé dans laquelle le premier élément de contact de commutation (112) est en contact avec le deuxième élément de contact de commutation (122), et une position d'élément de contact de commutation ouvert dans laquelle le premier élément de contact de commutation (112) est séparé du deuxième élément de contact de commutation (122),
dans lequel le premier élément de contact de commutation (112) et le deuxième élément de contact de commutation (122) sont conçus pour réaliser ensemble un assemblage à encliquetage dans la position d'élément de contact de commutation fermé, et
dans lequel, à la fermeture de l'interrupteur (100), une distance entre le premier contact (114) et le deuxième contact (124) est inférieure par rapport à une distance entre le premier élément de contact de commutation (112) et le deuxième élément de contact de commutation (122) en direction de l'axe (A), et
dans lequel le premier élément de contact de commutation (112) est couplé au premier contact (114) par une première butée (118), une deuxième butée (119) et un élément élastique (116) de telle sorte que
a) lorsque le premier contact (114) est approché de la position de contact fermé, la première butée (118) entraîne le premier élément de contact de commutation (112) en direction de la position d'élément de contact de commutation fermé,
b) si l'assemblage à encliquetage est établi, lorsque le premier contact (114) est déplacé de la position de contact fermé en direction de la position de contact ouvert, l'élément élastique (116) précontraint le premier élément de contact de commutation (112) dans la direction de la position d'élément de contact de commutation ouvert,
c) pendant le déplacement en direction de la position de contact ouvert, lorsque le premier contact (114) dépasse une position de butée définie, la deuxième butée (119) entraîne le premier élément de contact de commutation (112) en direction de la position d'élément de contact de commutation ouvert pour libérer l'assemblage à encliquetage.

2. Interrupteur (100) selon la revendication 1, dans lequel l'élément élastique (116) est un ressort de pression (116).

3. Interrupteur (100) selon la revendication 1, dans lequel le premier contact (114) peut être déplacé conjointement avec une pièce de contact (115) de l'ensemble contact nominal (117, 115, 124).

4. Interrupteur (100) selon l'une quelconque des revendications précédentes, dans lequel le premier contact (114) fait saillie par rapport au premier élément de contact de commutation (112) en direction du deuxième ensemble contact (120), et le deuxième contact (124) fait saillie par rapport au deuxième élément de contact de commutation (122) en direction du premier ensemble contact (110) lorsque le premier contact (114) est approché de la position de contact fermé.

5. Interrupteur (100) selon l'une quelconque des revendications précédentes, dans lequel la première butée (118) peut être déplacée conjointement avec le premier élément de contact de commutation (112) à l'opposé et/ou dans la direction de la force de l'élément élastique (116).

6. Interrupteur (100) selon l'une quelconque des revendications précédentes, dans lequel la deuxième butée (119) peut être déplacée par rapport au premier élément de contact de commutation (112) et spécifie conjointement avec la première butée (118) un trajet le long duquel le premier élément de contact de commutation (112) peut être déplacé.

7. Interrupteur (100) selon l'une quelconque des revendications précédentes, dans lequel le premier élément de contact de commutation (112) est réalisé sous la forme d'une tulipe de contact et le deuxième élément de contact de commutation (122) est réalisé sous la forme d'une fiche de contact de sorte que le premier élément de contact de commutation (112) entoure partiellement le deuxième élément de contact de commutation (122) à l'état fermé de l'interrupteur.

8. Interrupteur (100) selon l'une quelconque des revendications précédentes, dans lequel le deuxième élément de contact de commutation (122) présente un rétrécissement dans lequel vient s'engager un élargissement du premier élément de contact de commutation (112) à l'état fermé de l'interrupteur pour établir l'assemblage à encliquetage.

9. Interrupteur (100) selon l'une quelconque des revendications précédentes, comprenant en outre un entraînement pour entraîner le premier contact (114).

10. Interrupteur (100) selon l'une quelconque des revendications précédentes, l'interrupteur (100) étant un interrupteur de sectionnement, un interrupteur combiné de sectionnement et de mise à la terre, un interrupteur de puissance ou un interrupteur de mise à la terre.

11. Interrupteur (100) selon l'une quelconque des revendications précédentes, dans lequel l'assemblage à encliquetage entre le premier élément de contact de commutation (112) et le deuxième élément de contact de commutation (122) est réalisé par un assemblage par complémentarité de forme entre le premier élément de contact de commutation (112) et le deuxième élément de contact de commutation (122).

12. Interrupteur (100) selon l'une quelconque des revendications précédentes, dans lequel le premier contact (114) et/ou le deuxième contact (124) sont réalisés en passant autour de l'axe (A) dans la direction circonférentielle.

13. Interrupteur (100) selon l'une quelconque des revendications précédentes, dans lequel l'interrupteur (100) est conçu de telle sorte qu'il est conçu pour une tension nominale égale ou supérieure à 52 kV, en particulier une tension nominale égale ou supérieure à 100 kV.

14. Procédé de séparation d'un interrupteur (100) qui comprend un boîtier (105), un ensemble contact nominal (117, 115, 124), un premier ensemble contact (110) qui présente un premier élément de contact de commutation (112) et un premier contact (114), et un deuxième ensemble contact (120) qui présente un deuxième élément de contact de commutation (122) et un deuxième contact (124), dans lequel, à la fermeture de l'interrupteur (100), une distance entre le premier contact (114) et le deuxième contact (124) est inférieure à une distance entre le premier élément de contact de commutation (112) et le deuxième élément de contact de commutation (122) en direction de l'axe (A), dans lequel le premier élément de contact de commutation (112) peut être déplacé d'une position d'élément de contact de commutation fermé, dans laquelle le premier élément de contact de commutation (112) est en contact avec le deuxième élément de contact de commutation (122), vers une position d'élément de contact de commutation fermé, dans laquelle le premier élément de contact de commutation (112) est séparé du deuxième élément de contact de commutation (122), le procédé comprenant les étapes consistant à :
- si un assemblage à encliquetage est établi entre le premier élément de contact de commutation (112) et le deuxième élément de contact de commutation (122), déplacer le premier contact (114) à une première vitesse (v1) le long d'un axe (A) d'une position de contact fermé, dans laquelle le premier contact (114) est en contact avec le deuxième contact (124), à une position de contact ouvert, dans laquelle le premier contact (114) est séparé du deuxième contact (124), dans lequel, si l'assemblage à encliquetage est établi, lorsque le premier contact (114) est déplacé de la position de contact fermé en direction de la position de contact ouvert, l'élément élastique (116) précontraint le premier élément de contact de commutation (112) en direction de la position d'élément de contact de commutation ouvert, et
dans lequel, si le premier contact (114) dépasse une position de butée définie pendant le déplacement en direction de la position de contact ouvert, l'assemblage à encliquetage est libéré, et le premier élément de contact de commutation (112) est déplacé en direction de la position d'élément de contact de commutation ouvert à une deuxième vitesse (v2), la deuxième vitesse (v2) étant supérieure à la première vitesse (v1).

15. Procédé selon la revendication 14, dans lequel, à la fermeture de l'interrupteur (100), le premier contact (114) et le deuxième contact (124) entrent en contact avant le premier élément de contact de commutation (112) et le deuxième élément de contact de commutation (122) afin de former un arc électrique entre le premier contact (114) et le deuxième contact (124) de façon à protéger le premier élément de contact de commutation (112) et le deuxième élément de contact de commutation (122) de tout endommagement pendant le fonctionnement de l'interrupteur (100) ; et
dans lequel, à l'ouverture de l'interrupteur (100), la connexion électrique entre le premier contact (114) et le deuxième contact (124) est interrompue avant la connexion électrique entre le premier élément de contact de commutation (112) et le deuxième élément de contact de commutation (122) afin de former un arc électrique entre le premier élément de contact de commutation (112) et le deuxième élément de contact de commutation (122) de façon à protéger le premier contact (114) et le deuxième contact (124) de tout endommagement pendant le fonctionnement de l'interrupteur (100).
